# EUROPÄISCHE PATENTSCHRIFT

(11) **EP 1 681 102 B1**
(45) Veröffentlichungstag und Bekanntmachung des Hinweises auf die Patenterteilung: **28.09.2011**
(21) Anmeldenummer: 06000428.0
(22) Anmeldetag: 10.01.2006
(51) Int. Cl.: B05D 3/04, B05D 3/02, B05D 3/06

(54) **Verfahren und Vorrichtung zum Trocknen von Lackschichten**
Process and apparatus for drying paint layers
Méthode et dispositif pour le séchage de couches de peinture

(30) Priorität: 13.01.2005 DE 102005001683
(43) Veröffentlichungstag der Anmeldung: 19.07.2006
(73) Patentinhaber: Venjakob Maschinenbau GmbH & Co. KG, 33378 Rheda-Wiedenbrück (DE)
(72) Erfinder: Pocher, Reiner, 33378 Rheda-Wiedenbrück (DE); Pelster, Reinhard, 33428 Marienfeld (DE)
(74) Vertreter: DTS München

(56) Entgegenhaltungen:
- WO-A-2005/023437
- DE-U1- 20 202 512
- US-A- 5 288 526

## Beschreibung

### Gebiet der Erfindung

Die Erfindung betrifft ein Verfahren und eine Vorrichtung zum Trocknen einer auf einem Werkstück aufgebrachten lösemittelhaltigen Lackschicht.

### Stand der Technik

Jeder Lack besteht aus einer filmbildenden Substanz -dem sogenannten Lackkörper oder Bindemittel- die in einem flüchtigen Lösungsmittel oder Lösungsmittelgemisch gelöst ist. Je nach Art des Lackes kommen dazu noch Pigmente, Füllstoffe, Sikkative, Weichmacher, Härter oder andere Additive.
Als Trocknung bezeichnet man bei den Lacken das Umwandeln der auf einen Körper aufgebrachten, flüssigen Lackschicht in einen festen Film, der den beschichteten Körper schützen und verschönern soll.
Während dieses Vorgangs finden Änderungen in den physikalischen und chemischen Eigenschaften der Lackschicht statt, die dem Film erst die gewünschten charakteristischen Eigenschaften verleihen.

Der Trocknungsvorgang findet durch Ablauf der folgenden Schritte statt: physikalische Trocknung (Verdunstung des Lösungsmittels) und Aushärtung der Schicht durch kolloidale Veränderungen und/oder chem. Vernetzungsreaktionen (Polymerisation, Polyaddition, Polykondensation), die nahtlos ineinander übergehen.

Herkömmlicherweise realisiert man die physikalische Trocknung als ersten Schritt nach dem Lackauftrag, beginnend mit dem Abdunsten des Lösungsmittels aus der Lackschicht, indem das beschichtete Werkstück durch einen möglichst staubfreien Bereich bei Raumklima oder leicht erhöhter Lufttemperatur bis maximal 30 bis 40 °C hindurchgeführt wird. In dieser Abdunstzone soll sich die aufgetragene Lackschicht vergleichmäßigen und mit der Werkstückoberfläche verbinden. Eventuell sollen auch die Lackpigmente eine bestimmte Orientierung und Schichtung ausbilden. Außerdem soll bei diesem Abdunsten ein großer Teil der flüchtigen Bestandteile des Lackes verdunsten.
Im Anschluss an die Abdunstphase schließt sich der forcierte Trocknungs- oder auch Aushärtungsvorgang an. Dabei werden die restlichen flüchtigen Inhaltsstoffe ausgetrieben und die Vernetzungsreaktionen laufen ab. Dies kann ggf. unter Zuführung von Energie unter zeitweiliger Erhöhung der Temperatur von Werkstück und Lackschicht geschehen.

Während der ersten Stufe der Trocknung, also dem Abdunsten der Lackschicht, ist es entscheidend, dass die Lackschicht insbesondere an ihrer mit der Luft in Verbindung stehenden Oberfläche diffusionsoffen bleibt, da sonst unter der Oberfläche liegende flüchtige Bestandteile nicht mehr in ausreichendem Maße verdunsten können.

Wenn die Oberfläche der Lackschicht in der Abdunstphase nicht ausreichend durchlässig bleibt, bleiben die flüchtigen Bestandteile teilweise innerhalb des Lackes "gefangen".
Dies erweist sich beim nachfolgenden forcierten Trocknungsprozess als nachteilig.
In der Tat verursachen die gefangenen Bestandteile durch die dort erfolgende verstärkte Energieeinwirkung Schichtfehler im Lack wie z.B. Blasen (den so genannten "Kochern"), Schwundrisse oder partielle Trübungen.

Die WO 2005/023437 beschreibt mehrstufige Verfahren zum Trocknen und Aushärten von Substraten, die mit einem wässrigen Grundlack und einem Decklack beschichtet sind.

Die US 5 288 526 beschreibt einen ventilierten Aushärtungsofen und ein Vorheiz-Blitzzonensystem zum Aushärten von Beschichtungen auf Leiterplatten.

Die DE 202 02 512 U1 beschreibt eine Vorrichtung zum Behandeln einer Materialbahn mit einem gasförmigen Medium und Strahlungsenergie.

### Aufgabe der Erfindung

Es ist folglich eine Aufgabe der vorliegenden Erfindung, ein Verfahren und eine Vorrichtung zur Trocknung von Lackschichten vorzuschlagen, bei welchem die Bildung von Schichtfehlern bei der Trocknung zuverlässiger vermieden werden kann. Insbesondere soll in der Abdunstphase eine gute Verdunstung erreicht werden, indem die Durchlässigkeit der Lackoberfläche gewährleistet wird.

### Beschreibung der Erfindung

Zur Lösung der soeben genannten Aufgabe schlägt die vorliegende Erfindung ein Verfahren zum Trocknen einer auf einem Werkstück aufgebrachten lösemittelhaltigen Lackschicht vor, wobei das Verfahren den folgenden Schritt aufweist:
- Zufuhr von auf Feuchte und Kühle konditionierter Luft auf das Werkstück bei gleichzeitigem Energieeintrag in die Lackschicht durch Einwirkung elektromagnetischer Strahlung, wobei die konditionierte Luft auf eine Temperatur im Bereich von +1°C bis +18°C und/oder eine Luftfeuchte im Bereich von 50 % bis 90 % relative Feuchtigkeit konditioniert ist.

Durch die Zufuhr von feuchter und kühler Luft wird der Abdunstprozess an der Oberfläche der Lackschicht gebremst. Die Lackoberfläche wird kühl gehalten, sie kann während des Abdunstens nicht austrocknen, sondern bleibt feucht und dadurch durchlässig. Die Ausbildung einer störenden diffusionshemmenden Oberfläche wird vermieden. Gleichzeitig werden die flüchtigen Bestandteile unterhalb der Oberfläche durch die einfallende elektromagnetische Strahlung erregt und wirksam aus dem Lack herausgetrieben. Die elektromagnetische Strahlung bringt Energie in die Lackschicht ein, so dass das Verdunsten der enthaltenen flüchtigen Elemente über den gesamten Schichtquerschnitt gefördert wird.

Im Rahmen der Erfindung sind unter lösemittelhaltigem Lack alle Lacke zu verstehen, die ein flüssiges Lösemittel oder auch Lösungsmittel enthalten. Bevorzugt handelt es sich bei dem Lösemittel um Wasser, es sind aber auch andere Lösemittel mitumfasst.

Die konditionierte Luft ist eine Luft, die zur Verwendung für die Abdunstung vorgesehen ist und dementsprechend in ihrer Temperatur und Luftfeuchtigkeit angepasst und aufbereitet ist. Es handelt sich dabei also nicht um einfache Raum- oder Umgebungsluft.

Erfindungsgemäß wird die konditionierte Luft auf das Werkstück zugeführt. Dies bedeutet bspw., dass die Luft auf das Werkstück gerichtet oder auf dieses aufgeblasen wird. Es sind auch weitere Arten der Luftzuführung denkbar. So kann z.B. die Luft in einen abgetrennten Raum eingeführt werden, in welchem sich das beschichtete Werkstück befindet. Wesentlich ist dabei lediglich, dass ein Austausch zwischen der zugeführten Luft und der Oberfläche der Lackschicht erfolgen kann. Die konditionierte Luft soll mit der Lackschicht in Kontakt treten können, d.h. die Luft soll mit der Lackschicht zusammengebracht werden.

Der Energieeintrag in die Lackschicht wird dadurch erreicht, dass die Lackschicht mit elektromagnetischer Strahlung bestrahlt wird. Dies geschieht z.B. durch entsprechende Strahlungsquellen, deren Emissionen auf die beschichteten Werkstücke gerichtet sind. Die elektromagnetischen Wellen oder Strahlen dringen so in die Lackschicht ein und werden von dem im Lack enthaltenen Lösungsmittel absorbiert. Durch diese Energiezufuhr oder auch Erwärmung kann das Lösungsmittel über die durchlässige Oberfläche aus dem Lack entweichen.

Weiter muß bei dem erfindungsgemäßen Verfahren die konditionierte Luft auf eine Temperatur im Bereich von +1°C bis +18°C und/oder eine Luftfeuchte im Bereich von 50% bis 90% relative Feuchtigkeit konditioniert sein.

Bei diesen Temperatur- und Feuchtigkeitswerten lässt sich die Oberfläche der Lackschicht besonders gut permeabel halten. Der Temperaturbereich von 1 bis 18 °C garantiert eine gute Kühlung und der Feuchtigkeitsbereich von 50 bis 90 % eine gute Befeuchtung der Oberfläche.

Bevorzugt erfolgt der Energieeintrag auch in das Werkstück, d.h. die elektromagnetische Strahlung dringt auch zumindest teilweise direkt in das Werkstück ein und wird dort vom Werkstück aufgenommen. Durch die so erfolgende Erwärmung des Werkstückes wird die Verdunstung der flüchtigen Bestandteile in der Lackschicht von der Kontaktfläche Lackschicht/Werkstück noch zusätzlich gefördert.

Weiterhin kann die konditionierte Luft wahlweise in Form von Frischluft oder in Form von Umluft zugeführt werden. Im Falle der Frischluftzufuhr wird ständig neue, unverbrauchte Luft dem Werkstück zugeführt. Falls ein Umluftsystem vorgesehen ist, findet lediglich eine ständig erneute Zufuhr von bereits zugeführter Luft statt, wobei diese Luft dabei immer wieder aufbereitet und konditioniert wird. Im Falle der Umluft geschieht also eine Umwälzung ein und derselben Luftmenge, während bei der Frischluftzufuhr laufend neue Luft eingebracht wird und verbrauchte Luft entsorgt wird.

Vorzugsweise erfolgt dann nach dem Abdunstvorgang die weitere, forcierte Trocknung der Lackschicht mittels eines Düsentrockners. Da durch die erfindungsgemäße Abdunstung ein Großteil der flüchtigen Bestandteile unterhalb der Oberfläche der Lackschicht bereits entwichen ist, besteht auch bei der anschließenden schnellen und intensiven Trocknung durch den Düsentrockner keine Gefahr der Blasen- oder Rissbildung.
Das erfindungsgemäße Abdunstverfahren ermöglicht also in Verbindung mit der sich anschließenden forcierten Trocknung gegenüber herkömmlichen Verfahren kürzere Trocknungszeiten mit qualitativ besseren Beschichtungsergebnissen bei wesentlich verringertem Auftreten von trocknungsbedingten Schichtfehlern.

Es ist von Vorteil, wenn zur Erzeugung der elektromagnetischen Strahlung mindestens ein Infrarot-Strahler verwendet wird. Besonders bevorzugt wird ein Infrarot-Strahler mit einem auf die Absorptionskurve der flüchtigen Lackbestandteile gezielt abgestimmten Emissionsspektrum verwendet (im Bereich Emissionszahl >0,8 durch Resonanz der Strahlungsfrequenzen und der Eigenschwingungs-Frequenzen der Moleküle der flüchtigen Lackbestandteile). Dies erlaubt eine effiziente und verlustarme Energieübertragung in die Lackschicht, da durch die Abstimmung ein Großteil der ausgesandten Strahlung auch wie erwünscht vom Lösungsmittel im Lack absorbiert wird. Jedoch lassen sich, bei schlechterer Energieausnutzung, auch herkömmliche IR-Strahler ohne abgestimmtes Emissionsspektrum verwenden.

Weiterhin kann zur Erzeugung der elektromagnetischen Strahlung auch mindestens ein Mikrowellengenerator, insbesondere ein Magnetron, verwendet werden. Dabei ist es auch denkbar, dass der Mikrowellengenerator zusammen mit einem Infrarotstrahler eingesetzt wird.
Ein Mikrowellengenerator kann aber auch anstelle eines Infrarotstrahlers eingesetzt werden. Ein Mikrowellengenerator ist insbesondere dann von Vorteil, wenn es sich bei dem abzudunstenden Lack um einen Lack mit Wasser als Lösungsmittel handelt. In der Tat können Wassermoleküle im flüssigen Aggregatzustand durch Mikrowellenstrahlung auf Grund ihrer elektrischen Dipol- Eigenschaft effektiv zu Schwingungen angeregt werden, wobei Wärmeenergie freigesetzt wird. Dies erlaubt eine besonders effiziente Energieübertragung in die wasserhaltige Lackschicht. Die Frequenz des Mikrowellengenerators liegt vorzugsweise im, in Europa freigegeben, Bereich um 2,45 GHz.

Es ist aber auch denkbar, eine andere freigegebene, höhere Frequenz anzuwenden.
Besonders bevorzugt liegt die Frequenz des Mikrowellengenerators im Bereich zwischen 2,45 GHz und 4,9 GHz.

Schließlich schlägt die vorliegende Erfindung zur Lösung der oben genannten Aufgabe auch eine Vorrichtung zur Durchführung eines oder mehrerer der soeben beschriebenen Verfahren vor.

### Kurze Beschreibung der Figuren

Die einzige Figur ist eine schematische Darstellung einer Vorrichtung, mit welcher ein erfindungsgemäßes Verfahren durchgeführt werden kann.

### Beschreibung bevorzugter Ausführungsformen

Die Figur zeigt eine Einrichtung 1 mit zwei Abgrenzungen 2a und 2b, die gemeinsam eine Abdunstzone 3 umschließen. Innerhalb der Abdunstzone 3 sind mehrere elektromagnetische Strahlungsquellen 4 angeordnet, die eine elektromagnetische Strahlung 5 abgeben können. Die Anordnung und Anzahl der Strahlungsquellen 4 kann je nach Anforderung unterschiedlich ausfallen. Zwischen den Strahlungsquellen 4 sind zwei Werkstücke 6a und 6b dargestellt. Das Werkstück 6a ist allseitig mit einer lösungsmittelhaltigen Flüssiglackschicht 7a überzogen. Dagegen ist das Werkstück 6b nur teilweise mit einer entsprechenden Lackschicht 7b beschichtet.

Die Einrichtung 1 verfügt außerdem über eine Luftaufbereitungsanlage mit Zuluft 8a und Abluft 8b. Dabei kann es sich um eine Frischluftanlage handeln. Alternativ kann auch ein Umluftsystem vorgesehen sein, wie es durch den gestrichelten Pfeil 9 angedeutet ist.

Im Folgenden wird nun die Funktionsweise der Einrichtung 1 erläutert.

Zunächst wird von dem allseitig beschichteten Werkstück 6a ausgegangen. Dieses Werkstück 6a wurde in einem nicht weiter dargestellten Beschichtungsprozess I allseitig mit einer Lackschicht versehen. Sodann wird das Werkstück 6a, wie durch den Pfeil A angedeutet, in die Einrichtung 1 eingeführt. In der Einrichtung 1 erfolgt die Abdunstung II der aufgetragenen Lackschicht. Hierzu wird das Werkstück 6a durch die Abdunstzone 3 hindurchgeführt.

In der Abdunstzone 3 herrscht durch die Zufuhr 8a und die Abfuhr 8b entsprechend konditionierter Luft ein feuchtes und kühles Klima. Die Bewegung der konditionierten Luft in der Abdunstzone 3 erfolgt entgegengesetzt zu der Bewegungsrichtung des Werkstückes 6a durch die Abdunstzone 3. Dies wird dadurch erreicht, dass die Zuluft 8a am hinteren Ende der Einrichtung 1 in Richtung des Werkstückes 6a eingeblasen wird und am vorderen Ende die verbrauchte Luft in Form der Abluft 8b vom Werkstück 6a weg abgesaugt wird.

Gleichzeitig erfolgt durch die Strahlungsquellen 4 eine Bestrahlung der Lackschicht 7a mit elektromagnetischer Strahlung 5, wobei es sich dabei um Infrarot- und/oder Mikrowellenstrahlung handeln kann. Dank des feuchten und kühlen Klimas wird beim Abdunsten der Lackschicht 7a ein Austrocknen deren Oberfläche verhindert. Die Oberfläche der Lackschicht 7a bleibt durchlässig. Daher können die tiefergelegenen flüchtigen Bestandteile der Lackschicht ungehindert aus dem Lack austreten, wenn sie durch die Strahlung 5 angeregt werden.

Nachdem die Lackschicht 7a durch das Zusammenwirken der feuchten und kühlen Luft sowie der Bestrahlung gut abgedunstet ist, tritt das Werkstück am hinteren Ende der Einrichtung 1 aus der Abdunstzone 3 aus. Sodann wird das Werkstück, wie es Pfeil B andeutet, zum eigentlichen Trocknungsvorgang III befördert.

Die Abdunstung des nur teilweise beschichteten Werkstückes 6b erfolgt ähnlich zu der soeben beschriebenen Abdunstung des Werkstückes 6a. Allerdings wird das Werkstück 6b an denjenigen Stellen nicht bestrahlt, an welchen sich kein Lack befindet. Um dies zu erreichen, können bestimmte Strahlungsquellen 4 während der Abdunstungsphase II einfach ausgeschaltet bleiben. Alternativ kann die Einrichtung 1 speziell für die Abdunstung der Werkstücke 6b ausgelegt sein, so dass die Anordnung der Strahlungsquellen 4 derart ist, dass eine Bestrahlung unbeschichteter Werkstückteile vermieden wird.

Mit dem erfindungsgemäßen Verfahren und der erfindungsgemäßen Vorrichtung wird eine wesentlich bessere und gründlichere Abdunstung von lösungsmittelhaltigen Lacken erzielt. So kann beim sich anschließenden Trocknungsprozess mit verstärkter Energieeinwirkung die Bildung von Schichtfehlern wirksam vermieden werden.

### Bezugszeichenliste

- 1: Abdunsteinrichtung
- 2a: Obere Abgrenzung
- 2b: Untere Abgrenzung
- 3: Abdunstzone
- 4: Strahlungsquelle
- 5: Strahlung
- 6a: Allseitig beschichtetes Werkstück
- 6b: Teilweise beschichtetes Werkstück
- 7a, 7b: Lackschicht
- 8a: Zuluft
- 8b: Abluft
- 9: Umluft
- I: Beschichtung
- II: Abdunstung
- III: Trocknung

## Patentansprüche

1. Verfahren zum Trocknen einer auf einem Werkstück (6) aufgebrachten lösemittelhaltigen Lackschicht (7), **gekennzeichnet durch** den folgenden Schritt:
- Zufuhr (8a) von auf Feuchte und Kühle konditionierter Luft auf das Werkstück (6) bei gleichzeitigem Energieeintrag in die Lackschicht (7) **durch** Einwirkung elektromagnetischer Strahlung (5), wobei die konditionierte Luft auf eine Temperatur im Bereich von +1°C bis +18°C und eine Luftfeuchte im Bereich von 50% bis 90% relative Feuchtigkeit konditioniert ist.

2. Verfahren nach Anspruch 1, **dadurch gekennzeichnet, dass** der Energieeintrag auch in das Werkstück (6) erfolgt.

3. Verfahren nach einem der vorherigen Ansprüche, **dadurch gekennzeichnet, dass** die konditionierte Luft in Form von Frischluft oder Umluft (9) zugeführt wird.

4. Verfahren nach einem der vorherigen Ansprüche, **gekennzeichnet durch** den weiteren Schritt:
- Trocknung (III) der Lackschicht (7) mittels eines Düsentrockners.

5. Verfahren nach einem der vorherigen Ansprüche, **dadurch gekennzeichnet, dass** zur Erzeugung der elektromagnetischen Strahlung (5) mindestens ein Infrarot-Strahler verwendet wird.

6. Verfahren nach Anspruch 5, **dadurch gekennzeichnet, dass** ein Infrarot-Strahler mit einem auf die Absorptionskurve der flüchtigen Lackbestandteile besonders abgestimmten Emissionsspektrum verwendet wird.

7. Verfahren nach einem der vorherigen Ansprüche, **dadurch gekennzeichnet, dass** zur Erzeugung der elektromagnetischen Strahlung mindestens ein Mikrowellengenerator, insbesondere ein Magnetron, verwendet wird.

8. Verfahren nach Anspruch 7, **dadurch gekennzeichnet, dass** der Frequenzbereich des Mikrowellengenerators bei 2,45 GHz oder höher liegt.

9. Vorrichtung zur Durchführung eines Verfahrens nach einem der Ansprüche 1 bis 8, umfassend eine Einrichtung zur Zufuhr von auf Feuchte und Kühle konditionierter Luft auf ein Werkstück mit einer hierauf aufgebrachten lösungsmittelhaltigen Lackschicht bei gleichzeitigem Energieeintrag in die Lackschicht durch Einwirkung elektromagnetischer Strahlung, weiter umfassend eine Einrichtung zur Emission elektromagnetischer Strahlung und eine Luftaufbereitungsanlage zur Konditionierung der Luftfeuchte im Bereich von 50% bis 90% relative Luftfeuchtigkeit und auf Temperatur im Bereich von +1° bis +18°.

## Claims

1. Method for the drying of a solvent-containing lacquer coating (7) applied to a workpiece (6), **characterized by** the following step:
- feed (8a) of moisture- and chill-conditioned air onto the workpiece (6) with simultaneous energy input into the lacquer coating (7) by exposure to electromagnetic radiation (5), wherein the conditioned air is conditioned to a temperature in the range of from +1°C to +18°C and an air humidity in the range of from 50% to 90% relative humidity.

2. Method according to claim 1, **characterized in that** the energy is also input into the workpiece (6).

3. Method according to one of the previous claims, **characterized in that** the conditioned air is supplied in the form of fresh air or circulating air (9).

4. Method according to one of the previous claims, **characterized by** the further step:
- drying (III) of the lacquer coating (7) by means of a nozzle drier.

5. Method according to one of the previous claims, **characterized in that** at least one infrared radiator is used to generate the electromagnetic radiation (5).

6. Method according to claim 5, **characterized in that** an infrared radiator with an emission spectrum adapted in particular to the absorption curve of the volatile lacquer constituents is used.

7. Method according to one of the previous claims, **characterized in that** at least one microwave generator, in particular a magnetron, is used to generate the electromagnetic radiation.

8. Method according to claim 7, **characterized in that** the frequency range of the microwave generator lies at 2.45 GHz or higher.

9. Device for carrying out a method according to one of claims 1 to 8, comprising an apparatus for feeding moisture- and chill-conditioned air onto a workpiece with a solvent-containing lacquer coating applied thereto with simultaneous energy input into the lacquer coating by exposure to electromagnetic radiation, further comprising an apparatus for the emission of electromagnetic radiation and an air-conditioning unit for conditioning the air humidity in the range of from 50% to 90% relative air humidity and to a temperature in the range of from +1° to +18°.

## Revendications

1. Procédé pour le séchage d'une couche de peinture (7) contenant un solvant appliquée sur une pièce usinée (6), **caractérisé par** l'étape suivante :
- amenée (8a) d'un air conditionné en termes d'humidité et de fraîcheur sur la pièce usinée (6) avec application simultanée d'énergie dans la couche de peinture (7) par action d'un rayonnement électromagnétique (5), l'air conditionné étant conditionné à une température comprise dans la plage allant de + 1°C à + 18°C et à une humidité d'air comprise dans la plage allant de 50 % à 90 % d'humidité relative.

2. Procédé selon la revendication 1, **caractérisé en ce que** l'application simultanée d'énergie se produit également dans la pièce usinée (6).

3. Procédé selon l'une quelconque des revendications précédentes, **caractérisé en ce que** l'air conditionné est amené sous la forme d'air neuf ou d'air recyclé (9).

4. Procédé selon l'une quelconque des revendications précédentes, **caractérisé par** l'étape supplémentaire suivante :
- séchage (III) de la couche de peinture (7) à l'aide d'un sécheur à buses.

5. Procédé selon l'une quelconque des revendications précédentes, **caractérisé en ce qu'**au moins un dispositif de rayonnement à infrarouge est utilisé pour produire le rayonnement électromagnétique (5).

6. Procédé selon la revendication 5, **caractérisé en ce qu'**un dispositif de rayonnement à infrarouge est utilisé avec un spectre d'émission particulièrement adapté à la courbe d'absorption des parties volatiles de la peinture.

7. Procédé selon l'une quelconque des revendications précédentes, **caractérisé en ce qu'**au moins un générateur de micro-ondes, notamment un magnétron, est utilisé pour produire le rayonnement électromagnétique.

8. Procédé selon la revendication 7, **caractérisé en ce que** la plage de fréquences du générateur de micro-ondes est supérieure ou égale à 2,45 GHz.

9. Dispositif de mise en oeuvre d'un procédé selon l'une quelconque des revendications 1 à 8, comprenant un dispositif d'amenée d'air conditionné en termes d'humidité et de fraîcheur sur une pièce usinée avec une couche de peinture contenant un solvant appliquée dessus et avec application simultanée d'énergie dans la couche de peinture par action d'un rayonnement électromagnétique, et comprenant en outre un dispositif d'émission d'un rayonnement électromagnétique et une installation de préparation de l'air prévue pour conditionner l'humidité d'air dans la plage allant de 50 % à 90 % d'humidité relative de l'air et à une température comprise dans la plage allant de + 1° à + 18°.
